# EUROPÄISCHE PATENTSCHRIFT

(11) **EP 2 531 302 B1**
(45) Veröffentlichungstag und Bekanntmachung des Hinweises auf die Patenterteilung: **18.12.2013**
(21) Anmeldenummer: 11705431.2
(22) Anmeldetag: 26.01.2011
(51) Int. Cl.: B02C 13/288, B02C 13/14, B02C 23/26

(54) **VORRICHTUNG UND VERFAHREN ZUR ERZEUGUNG EINES FEINKÖRNIGEN BRENNSTOFFS DURCH TROCKNUNG UND PRALLZERKLEINERUNG**
DEVICE AND METHOD FOR PRODUCING A FINE-GRAINED FUEL BY DRYING AND IMPACT CRUSHING
DISPOSITIF ET PROCÉDÉ POUR PRODUIRE UN COMBUSTIBLE À GRAINS FINS PAR SÉCHAGE ET BROYAGE PAR IMPACT

(30) Priorität: 04.02.2010 DE 102010006916
(43) Veröffentlichungstag der Anmeldung: 12.12.2012
(73) Patentinhaber: ThyssenKrupp Uhde GmbH, 44141 Dortmund (DE); Proactor Schutzrechtsverwaltungs GmbH, 67308 Rüssingen (DE)
(72) Erfinder: ABRAHAM, Ralf, 59192 Bergkamen (DE); HAMEL, Stefan, 57482 Wenden (DE); SCHÄFER, Ralf, 67308 Rüssingen/Pfalz (DE)
(74) Vertreter: Meinke, Dabringhaus und Partner GbR
(86) Internationale Anmeldenummer: PCT/EP2011/000336
(87) Internationale Veröffentlichungsnummer: WO 2011/095295

(56) Entgegenhaltungen:
- EP-A1- 1 616 625
- EP-A1- 1 747 814
- DE-A1- 19 625 105
- DE-A1-102006 006 096

## Beschreibung

Die Erfindung betrifft die thermische und mechanische Vorbehandlung Stoffen, die auch in pastöser oder zähfließender Form vorliegen können und im folgenden als feste oder pastöse Energierohstoffe bezeichnet werden, wozu zum Beispiel biogene und andere hochreaktive Brennstoffe, fossile Brennstoffe und Reststoffe zählen, in einem Prallreaktor. Als pastös werden hierbei alle Stoffe verstanden, in denen Feststoffe und flüssige Anteile miteinander vermengt sind, Beispiele hierfür sind Klärschlämme und Industrierückstände, entweder auf wässriger Basis oder auf der Basis von Lösungsmitteln oder energiehaltigen Flüssigkeiten, etwa Öl- und Schmierstoffen.

Der Ausbau der Nutzung von regenerativen Energieträgern und die Verwertung von Abfällen und Reststoffen wird weltweit angestrebt, wobei auf eine energetische oder stoffliche Nutzung abgezielt wird. Im Rahmen der energetischen Verwertung der oben genannten Einsatzstoffe bietet sich beispielsweise die Mitverbrennung in bestehenden Feuerungsanlagen an oder die Monoverbrennung in eigens dafür vorgesehenen und ausgelegten Anlagen. Die stoffliche Nutzung dagegen wird durch die thermische Vergasung ermöglicht. Das so erzeugte Synthesegas stellt den Einsatzstoff für nachgeschaltete chemische Synthesen dar, wie beispielsweise für Fischer-Tropsch-, Methanol- oder Ammoniaksynthese.

Sowohl im Falle der Verbrennungstechnik als auch im Falle der Vergasungstechnik werden aufgrund der spezifischen Kosten möglichst große Anlagenkapazitäten angestrebt. Dies bedeutet, dass meist die Flugstromverfahren zur Anwendung kommen. Kennzeichen der Flugstromverfahren ist, dass die Brennstoffe auf eine pneumatisch förderbare Partikelgröße zerkleinert werden müssen, um Staubbrenner betreiben zu können. Typische Korngrößen liegen für Steinkohlen z.B. im Bereich < 100 Mikrometer.

Für andere Brennstoffe wie reaktive Biomassen kann diese Partikelgröße je nach Verfahrensparameter auch erheblich größer ausfallen, außerdem ist eine Reduzierung des Feuchtegehalts vorteilhaft. Bei Energierohstoffen wie Biomassen, biogenen Reststoffen und Abfällen sind aufgrund der oftmals zähen und faserigen Struktur solche Vorbehandlungen nach herkömmlichem Stand der Technik nur unter hohem Energie- und Apparateaufwand zu erreichen.

Zum Beispiel wird in Kaltschmitt et al.: "Energie aus Biomasse", ISBN 978-3-540-85094-6, 2009, Seiten 814 ff, der Stand der Technik der Biomassetrocknung beschrieben. Neben den klassischen natürlichen Trocknungs- und Belüftungsmethoden werden als technische Trocknungsvorrichtungen, in denen eine Förderung des zu trocknenden Gutes erfolgt, der Schubwendetrockner, Bandtrockner und Drehrohrtrockner aufgeführt. Diesen genannten Vorrichtungen ist gemeinsam, dass keine Zerkleinerung der Partikel erfolgt.

Aus der Kohleaufbereitung und auch aus der Mineralstoffaufbereitung sind auch eine Reihe von Verfahren bekannt, die eine Trocknung und Zerkleinerung gleichzeitig durchführen können. Dazu zählen unter anderen Walzenschüsselmühlen, Schlagradmühlen, Kugelmühlen. Diese Mahltrocknungsvorrichtungen sind jedoch bekannt dafür, dass eine Zerkleinerung von Biomassen aufgrund der faserigen und zähen Struktur nur bedingt bis gar nicht möglich ist und nach derzeitigem Erfahrungsstand keineswegs zu einem staubförmigen Produkt führt, wie es erforderlich wäre. Stattdessen müssen z.B. Schneidmühlen oder Hammermühlen eingesetzt werden. Erstere Klasse der Schneidmühlen erfordern scharfe Schneidwerkzeuge und entsprechend kleine Spalte, um einen Schneidvorgang zu ermöglichen. Das heißt, dass ein extrem hoher Verschleiß stattfindet und zugleich eine hohe Anfälligkeit gegenüber Störstoffen, vorliegt. Zweitere Klasse der Hammermühlen sind durch einen vergleichsweise hohen mechanischen Zerkleinerungsaufwand gekennzeichnet.

Aus dem Recyclinggebiet nach EP1616625 ist ein Prallreaktor und Verfahren zur Bereitstellung eines Endprodukts als Brennstoff verwendbar umfassend Reaktorgehäuse mit Rotor und Hammerelemente; eine Leitung für das Einblassen der Luft oder eines Inertgases zentral in den Mahlraum für den Transport der Feinfraktion; eine Förderschnecke, ein Verschlussmechanismus zur Einspeiseöffnung, eine Vertikalschleuse zur Einspeisung des Einsatzgutes, sowie Siebflächen an einer zylindrischen Peripherie des Reaktorgehäuses durch welche Fragmente des zerkleinerten Einsatzguts die Maschine seitlich verlassen können.

Die Aufgabe der Erfindung ist es daher, eine apparativ vereinfachte Vorrichtung und ein energiesparenderes Verfahren zur Verfügung zu stellen, mit dem die Trocknung und Zerkleinerung in einem Apparat erfolgen kann, wobei die festen oder pastösen Energierohstoffe so vorbehandelt werden, dass sie für eine Flugstromvergasung ohne weitere Maßnahmen einsatzfähig sind.

Die Erfindung löst die Aufgabe mittels einer Vorrichtung gemäß den Ansprüchen 1-10.
Die Erfindung zeichnet sich dadurch aus, dass enge Spalten und schneidende Elemente nicht erforderlich sind, wodurch der Zerkleinerungsvorgang kaum Einfluss auf den Materialverschleiß hat.

In Ausgestaltungen der Vorrichtung wird vorgesehen, dass verschiedene Fraktionen unterschiedlicher Korngrößen aus dem Prallreaktor abgezogen werden können, indem als Abzugsvorrichtung für zerkleinerte und getrocknete Energierohstoffpartikel Abweiseradsichter oder Seitensiebe oder beides vorgesehen werden. Durch unterschiedliche Gestaltung und Maschenweiten lassen sich auf diese Weise verschiedene Kornfraktionen abscheiden.

Weitere Ausgestaltungen der Vorrichtung betreffen die Zuführungsvorrichtung für heißes Trocknungsgas im Bodenbereich des Prallreaktors, wobei große Mengen an Trocknungsgas einzubringen sind. Hierzu werden über den Umfang verteilte Bohrungen vorgesehen. Weiterhin kann vorgesehen werden, dass die Bohrungen in radialer Richtung geneigt ausgeführt werden und dass die Bohrungen tangential zur Umlaufrichtung der Prallelemente ausgerichtet sind. Dabei kann die Auslassrichtung der Bohrungen mit oder entgegen der Drehrichtung des Rotors des Praiireaktors ausgerichtet sein. Die verfahrenstechnisch günstigere Lösung hängt vom Zusammenwirken der Eigenschaften des zu zerkleinernden Guts und den geometrischen Gestaltungen des Rotors und der Prallelemente und der Betriebsweise des Rotors, also z.B. der Drehzahl und des daraus resultierenden Einflusses auf die lokalen Strömungsvorgänge, ab.

Alternativ kann heißes Trocknungsgas im Bodenbereich des Prallreaktors durch über den Umfang verteilte schlitzförmige Öffnungen zugegeben werden. Hierbei können auch die Schlitze eine radiale Neigung aufweisen. Die Schlitze können dabei auch durch überlappende Montage von Bodenplatten gebildet werden.

In einer weiteren Ausgestaltung der Vorrichtung wird eine Kreislaufschaltung mit einem Gaskreislauf vorgesehen, aufweisend zusätzlich
- mindestens eine Zusatzfeuerung,
- mindestens eine Druckerhöhungsvorrichtung im Kreislaufgasstrom,
- mindestens eine Zugabevorrichtung von Verdünnungsgas in den Kreislaufgasstrom,
- mindestens eine Vorrichtung zur Einkopplung der aus dem Rauchgas der Zusatzfeuerung erhaltenen Abwärme in den Kreislaufgasstrom.

Die Aufgabe der Erfindung wird auch gelöst durch ein Verfahren gemäß den Ansprüchen 11-14.

Weitere Ausgestaltungen des erfindungsgemäßen Verfahrens werden dadurch veranlasst, dass die Förderung der festen oder pastösen Energierohstoffe in herkömmlicher Weise mit großem Aufwand verbunden sein kann, wenn die Rohstoffe zum Kleben neigen. In weiteren Ausgestaltungen wird daher vorgesehen, dass mindestens ein Teil des Trocknungsgases zusammen mit den Energierohstoffen durch dessen Zuführungsvorrichtung in den Reaktor geführt wird. Hierbei ist darauf zu achten, dass das Trocknungsgas ausreichend kühl in die Zuführungsvorrichtung eingeleitet wird. Durch die Einleitung des Trocknungsgases wird eine Antrocknung der äußeren Oberfläche der Energierohstoffe, insbesondere im Falle fester Energierohstoffe, bewirkt, was zu einer verbesserten Förderbarkeit führt und die Verklebungsneigung erheblich verringert. Die Durchleitung des Trocknungsgases kann sowohl im Gegenstrom als auch im Gleichstrom erfolgen.

In einer Ausgestaltung des Verfahrens wird vorgesehen, dass die Zuführungsvorrichtung indirekt beheizt wird. Aufgrund der Trocknungswirkung kühlt sich das Trocknungsgas während des Durchtritts durch die Zuführungsvorrichtung ab. Die Beheizung wirkt dieser Abkühlung entgegen. Zur Beheizung kann auch das heiße Trocknungsgas benutzt werden, welches sich dabei selbst abkühlt und anschließend durch die Zuführungsvorrichtung hindurchgeführt wird.

Über eine Förderschnecke, die zum Prallreaktor offen ist, kann das Trocknungsgas ungehindert in den Prallreaktor eingeleitet werden. Vorteilhaft ist hierbei, wenn die Energierohstoffe und das Trocknungsgas im Gleichstrom durch die Förderschnecke geleitet werden. Mit einer Zellenradschteuse, die das Silo mit der Förderschnecke verbindet, kann eine Rückströmung in das Silo verhindert werden.

Alle Zuführungsarten für Trocknungsgas können auch additiv verwendet werden. Es ist also möglich, Trocknungsgas sowohl über die Labyrinthdichtung, als auch über die Zuführungsvorrichtung für Energierohstoffe, als auch über Bohrungen und Schlitze im Bodenbereich des Prallreaktors in den Prallreaktor einzuführen und damit auf unterschiedlichste Rohstoffe verfahrenstechnisch zu reagieren, was ein Vorteil der Erfindung ist.

Ein geeigneter Prallreaktor wird beispielsweise in der DE 196 00 482 A1 beschrieben. Dieser Apparat ist überraschenderweise in der Lage, Biomasse, wie z.B. Stroh oder Grünabfälle, in der gleichen Weise wie die dort beschriebenen Kunststofffraktionen zu behandeln. Zur Verbesserung der Wirkungsweise können auch Vorrichtungen, wie in der Anmeldeschrift DE 10 2005 055 620 A1 beschrieben, sinnvoll zum Einsatz kommen.

Dadurch, dass in der vorliegenden Erfindung die Trocknung und die Zerkleinerung gleichzeitig erfolgen, entstehen Synergieeffekte, wovon beide Vorgänge Vorteile erhalten. Durch die simultane Behandlung in der Erfindung findet nach Eintrag der groben Partikel eine schnelle oberflächliche Trocknung statt und durch die weitere Partikelaufheizung findet, von außen nach innen, eine Trocknung ebenfalls vom Partikeläußeren zum Partikelinneren statt. Während in den bekannten Verfahren nach Stand der Technik die Partikelgröße während der Trocknung erhalten bleibt (z.B. Trommeltrockner oder Bandtrockner für Biomassen), findet hier gleichzeitig eine Zerkleinerung durch den Pralleffekt statt. Dabei werden bei Kontakt mit den Prallelementen vorzugsweise die bereits teilweise getrockneten äußeren Partikelschichten abgeschlagen. Der verbleibende, noch nicht vollständig getrocknete Partikelkern wird dadurch wieder freigelegt und ist wieder dem vollen Wärmeübertragung bei gleichzeitig verringerter Größe ausgesetzt.

Durch die kontinuierliche Zerkleinerung und simultane Aufheizung wird die Gesamt-Trocknungszeit deutlich reduziert. Durch die Erfindung wird einerseits der apparative Aufwand der üblichen Behandlungskette deutlich verringert und gleichzeitig der benötigte spezifische Zeitbedarf ebenfalls reduziert.

Die Erfindung wird nachfolgend anhand eines Beispiels in Fig. 1 und Fig. 2 näher erläutert. Hierbei zeigt Fig. 1 die Vorrichtung innerhalb eines Kreislaufbetriebs und Fig. 2 einen Detailausschnitt im Bereich der Rotorwelle des Prallreaktors.

Aus dem Vorlagebehälter 1 wird die Biomasse 2 über die Zellenradschleuse 3 und die Förderschnecke 4 in den Prallreaktor 5 gefördert. Dort wird sie mittels des Rotors 7 zerkleinert. Im Bodenbereich des Prallreaktors 5 wird Trocknungsgas 8a über eine Labyrinthdichtung und Trocknungsgas 8b über Bodenöffnungen zugeführt. Die zerkleinerten und getrockneten Partikel 11 werden über einen Sichter 6, der bevorzugt ein motorbetriebener Rotationssichter ist, mit dem Gasstrom 9 aus dem Prallreaktor 5 abgezogen und in den Partikelabscheider 10, hier als filternder Abscheider dargestellt, geführt. Ein weiterer Abzug findet durch den Seitenauslass 6a statt, wobei das abgezogene Gas 9a ebenfalls zum Partikelabscheider 10 geleitet wird.

Hierbei ist es vorteilhaft, dass durch den Einsatz des Sichters 6 die Größe der mit dem Gasstrom 9 austretenden Partikel eingestellt werden kann. Es kann auch vorteilhaft sein, auf den motorbetriebenen Rotationssichter zu verzichten und Siebe oder Lochbleche einzusetzen, durch die die Partikelgröße der im Gasstrom 9 enthaltenen Feststoffanteile beeinflusst werden kann.

Je nach gewünschter Verwendung des vorbehandelten Brennstoffes wird die Zielpartikelgröße der getrockneten Partikel 11 von verschiedenen Anforderungen der Vergasungs- oder Verbrennungsanlage definiert. Dies sind z.B. Anforderungen an das Zusammenspiel Reaktivität und Partikelgröße, an die Fördereigenschaften oder weitere, somit kann für verschiedene Einsatzstoffe eine unterschiedliche Partikelgröße oder Partikelgrößenverteilung vorteilhaft sein. Daher sind auch unterschiedliche Methoden zur Vorabscheidung wie Sichter oder Siebe sinnvoll. Je nach gewünschter Partikelgröße kann als Partikelabscheider 10 auch ein Massenkraftabscheider oder auch ein Zyklonabscheider sinnvoll zum Einsatz kommen.

Im Partikelabscheider 10 werden die getrockneten Partikel 11 abgeschieden und mittels der Zellenradschleuse 12 in den Vorlagebehälter 13 ausgeschleust. Die Abreinigung des Partikelabscheiders 10 geschieht vorzugsweise mittels Stickstoff 14. Je nach Integration der vorliegenden Erfindung in weitere Verfarhensschritte kann auch eine Abreinigung mit anderen interten Gasen oder mit Kohlendioxid, Luft oder mit sauerstoffabgereicherter Luft erfolgen.

Das Kreislaufgas 15, welches aus dem Partikelabscheider 10 erhalten wird, ist sauber und enthält nur noch geringe Mengen an Staub und kann zum Kamin 16 ausgeschleust werden. Ein Teilstrom 17 wird zuvor abgezweigt, und mittels des Gebläses 18 mit Heißgas gemischt, welches aus dem Brenner 19 aus Luft 20 und Brenngas 21 erhalten wird. Das erhaltene Trocknungsgas 22 wird mit Verdünnungsgas 23 versetzt zum Prallreaktor 5 zurückgeführt.

Dort wird es aufgeteilt, als Trocknungsgas 8a über eine Labyrinthdichtung und Trocknungsgas 8b über Bodenöffnungen wie oben beschrieben als in den Bodenbereich des Prallreaktors 5 geleitet und außerdem als Trocknungsgas 8c in die Förderschnecke 4, durch die es ebenfalls in den Prallreaktor 5 gelangt. Die Förderschnecke 4 wird dabei über ein Heizmittel mit Heizmittelzulauf 24 und Heizmittelrücklauf 25 indirekt beheizt.

Weiterhin ist in Fig. 2 eine ausschnittsweise Detailansicht des Prallreaktors 5 im Bereich der Rotorwelle 34 dargestellt, über welche der Rotor 7 durch einen nicht näher gezeigten Motor angetrieben wird. Wie der Darstellung von Fig. 2 hierbei entnommen werden kann, befindet sich am stirnseitigen Ende der Rotorwelle 34 eine Rotoraufnahme 35, in deren Unterseite eine umlaufende Vertiefung oder Nut 36 eingebracht ist, die beispielsweise einen rechteckförmigen Querschnitt besitzt. In die umlaufende Vertiefung 36 hinein erstreckt sich von unten her ein umlaufender Vorsprung 37, der bevorzugt an der Bodenplatte 38 des Prallreaktors 5 angeordnet ist. Der Vorsprung 37 besitzt ein Breite, die kleiner als die Breite der Vertiefung 36 ist, und erstreckt sich mit seiner Oberseite nicht vollständig bis an den Grund der Vertiefung heran, so dass zwischen der Außenfläche des Vorsprungs 37 und der Innenfläche der Vertiefung 36 eine Labyrinthdichtung 33 mit einem Labyrinthgang 33a entsteht, durch den hindurch die volle Menge des Trocknungsgases (8a+8b) oder eine Teilmenge (8a) oder auch ein anderes Gas in den innenraum des Prallreaktors 5 eingebracht wird. Der Labyrinthgang kann beispielsweise eine Breite im Bereich von 2 mm bis zu 20 mm besitzen. Gemäß einer nicht dargestellten Ausführungsform der Erfindung kann die Labyrinthdichtung 33 zur Verbesserung der Dichtwirkung in radialer Richtung betrachtet auch zwei oder mehr Vorsprünge 37 aufweisen, die sich in zugehörige Vertiefungen 36 hinein erstrecken, welche von ihrer Form her der Form der Vorsprünge angepasst sind.

Die Zufuhr des Trocknungsgases 8a über die Labyrinthdichtung 33 erfolgt bevorzugt durch ein oder auch mehrere unterhalb der Bodenplatte 38 in der Wellenführung 39 angeordnete Bohrungen 40 hindurch entlang des durch die Pfeile 8a angedeuteten Zufuhrweges. Dieser verläuft zuerst in Richtung auf die Rotorwelle 34, d.h. das Drehzentrum des Rotors 7 zu, dann im Wesentlichen parallel zur Rotorwelle bzw. Drehachse des Rotors 7 in Aufwärtsrichtung und anschließend oberhalb der Bodenplatte 38 wieder in entgegen gesetzter Richtung durch den Labyrinthgang 33a hindurch radial nach außen vom Drehzentrum des Prallreaktors 5 weg, wodurch sich eine besonders effiziente Abdichtung sowie auch Verteilung des Trocknungsgases im Reaktorinnenraum ergibt. Diese kann durch den Einsatz von einer oder mehrerer, dem Labyrinthgang 33a strömungsmäßig nachgeordneter Schleuderleisten 41 zusätzlich noch verbessert werden.

Die Zufuhr des weiteren Trocknungsgases 8b erfolgt durch eine oder mehrere in der Bodenplatte 38 befindliche Öffnungen 42. Diese Öffnungen 42 können als mehrere Bohrungen über dem Umfang oder als Ein oder mehrere Schlitze ausgeführt werden. Es ist auch denkbar schräge Bohrungen vorzusehen, um dem Gas 8b beim einströmen in den Prallreaktor 5 eine verfahrenstechnisch vorteilhafte Strömungsrichtung aufzuprägen.

### Bezugszeichenliste

- 1: Vorlagebehälter
- 2: Biomasse
- 3: Zellenradschleuse
- 4: Förderschnecke
- 5: Prallreaktor
- 6: Sichter
- 6a: Seitenauslass
- 7: Rotor
- 8: 8, 8a, 8b, 8c heißes Kreislaufgas/Trocknungsgas
- 9: Gasstrom durch Sichter
- 9a: Gasstrom durch Seitenauslass
- 10: Partikelabscheider
- 11: getrocknete Partikel
- 12: Zellenradschleuse
- 13: Vorlagebehälter
- 14: Rückspülgas
- 15: Entstaubtes Gas
- 16: Abgas
- 17: Kreislaufgas
- 18: Gebläse
- 19: Brenner
- 20: Luft
- 21: Brenngas
- 22: Gas
- 23: Verdünnungsgas
- 24: Heizmedium für Schnecke
- 25: Heizmedium Rücklauf
- 33: Labyrinthdichtung
- 33a: Labyrinthgang
- 35: Rotoraufnahme
- 34: Rotorwelle
- 36: Vertiefung
- 37: Vorsprung
- 38: Bodenplatte
- 39: Wellenführung
- 40: Bohrung
- 41: Schleuderleiste
- 42: Öffnung
- M: Motor

## Patentansprüche

1. Vorrichtung zur Erzeugung eines feinkörnigen Brennstoffs, insbesondere aus festen, pastösen oder wässrigen Energierohstoffen durch Trocknung und Zerkleinerung, aufweisend
● einen Prallreaktor mit einem Rotor und Prallelementen,
● eine Labyrinthdichtung im Bereich der Rotorwelle des Prallreaktors,
● eine Zuführungsvorrichtung für heißes Trocknungsgas durch die Labyrinthdichtung hindurch in den Prallreaktor,
● mindestens eine weitere Zuführungsvorrichtung für heißes Trocknungsgas im Bodenbereich des Prallreaktors,
● eine Zuführungsvorrichtung für feste oder pastöse Energierohstoffe im Kopfbereich des Prallreaktors,
● mindestens eine Abzugsvorrichtung für einen zerkleinerte und getrocknete Energierohstoffpartikel enthaltenden Gasstrom, und
● eine Abscheide- und Abzugsvorrichtung für zerkleinerte und getrocknete Energierohstoffpartikel aus dem aus dem Prallreaktor abgezogenen Gasstrom.

2. Vorrichtung nach Anspruch 1, **dadurch gekennzeichnet, dass** als Abzugsvorrichtung für zerkleinerte und getrocknete Energierohstoffpartikel Abweiseradsichter vorgesehen werden.

3. Vorrichtung nach Anspruch 1, **dadurch gekennzeichnet, dass** als Abzugsvorrichtung für zerkleinerte und getrocknete Energierohstoffpartikel Seitensiebe vorgesehen werden.

4. Vorrichtung nach Anspruch 1, **dadurch gekennzeichnet, dass** als Zuführungsvorrichtung für heißes Trocknungsgas im Bodenbereich des Prallreaktors über den Umfang verteilte Bohrungen vorgesehen werden.

5. Vorrichtung nach Anspruch 4, **dadurch gekennzeichnet, dass** die Bohrungen in radialer Richtung geneigt ausgeführt werden.

6. Vorrichtung nach Anspruch 5, **dadurch gekennzeichnet, dass** die Bohrungen tangential zur Umlaufrichtung der Prallelemente ausgerichtet sind.

7. Vorrichtung nach Anspruch 1, **dadurch gekennzeichnet, dass** als Zuführungsvorrichtung für heißes Trocknungsgas im Bodenbereich des Prallreaktors über den Umfang verteilte schlitzförmige Öffnungen vorgesehen werden.

8. Vorrichtung nach Anspruch 7, **dadurch gekennzeichnet, dass** die Schlitze eine radiale Neigung aufweisen.

9. Vorrichtung nach einem der Ansprüche 7 oder 8, **dadurch gekennzeichnet, dass** die Schlitze durch überlappende Montage von Bodenplatten gebildet werden.

10. Vorrichtung nach einem der Ansprüche 1 bis 9, **gekennzeichnet durch** eine Kreislaufschaltung mit einem Gaskreislauf, aufweisend zusätzlich
● mindestens eine Zusatzfeuerung,
● mindestens eine Druckerhöhungsvorrichtung im Kreislaufgasstrom,
● mindestens eine Zugabevorrichtung von Verdünnungsgas in den Kreislaufgasstrom,
● mindestens eine Vorrichtung zur Einkopplung der aus dem Rauchgas der Zusatzfeuerung erhaltenen Abwärme in den Kreislaufgasstrom.

11. Verfahren zur Erzeugung eines feinkörnigen Brennstoffs aus festen, pastösen oder wässrigen Energierohstoffen durch Trocknung und Prallzerkleinerung unter Einsatz eines Prallreaktors mit einem Rotor und Prallelementen entsprechend Anspruch 1, wobei
● die Energierohstoffe dem Prallreaktor im Kopfbereich des Prallreaktors zugeführt werden,
● heißes Trocknungsgas sowohl im Bodenbereich des Prallreaktors als auch über eine Labyrinthdichtung im Bereich der Rotorwelle des Prallreaktors zugeführt wird,
● die Energierohstoffe im Prallreaktor zerkleinert und getrocknet werden, und
● zerkleinerte und getrocknete Energierohstoffpartikel in einem sie enthaltenden Gasstrom aus dem Prallreaktor in einen Partikelabscheider geführt werden.

12. Verfahren nach Anspruch 11, **dadurch gekennzeichnet, dass** mindestens ein Teil des Trocknungsgases zusammen mit den Energierohstoffen durch dessen Zuführungsvorrichtung in den Reaktor geführt wird.

13. Verfahren nach Anspruch 12, **dadurch gekennzeichnet, dass** die Zuführungsvorrichtung für die Energierohstoffe in den Reaktor indirekt beheizt wird.

14. Verfahren nach einem der Ansprüche 11 bis 13, **dadurch gekennzeichnet, dass** ein Kreislaufbetrieb vorgesehen wird, wobei
● wenigstens eine Zusatzfeuerung, wobei die Energie des erhaltenen Rauchgases direkt oder indirekt zur Aufheizung des Kreislaufgasstroms genutzt wird,
● dem Kreislaufgasstrom ein Verdünnungsgas zugegeben wird, das ein Inertgas wie Stickstoff oder Kohlendioxid sein kann, oder ein Gas mit reduziertem Sauerstoffgehalt sein kann, oder das Luft sein kann, oder eine Mischung aus den genannten Gasen.
● der Druckverlust im Kreislaufgasstrom ausgeglichen wird, und
● der erhitzte Kreislaufstrom wieder in den Prallreaktor zurückgeführt wird.

## Claims

1. Device for producing a fine-grained fuel, particularly from solid, paste-like or aqueous energy feedstock, by drying and grinding, comprising
● an impact reactor having a rotor and impact elements,
● a labyrinth seal in the region of the rotor shaft of the impact reactor,
● a feed device for feeding hot drying gas through the labyrinth seal into the impact reactor,
● at least one further feed device for feeding hot drying gas in the base region of the impact reactor,
● a feed device for solid or paste-like energy feedstock in the top region of the impact reactor,
● at least one extractor device for a gas stream containing ground-up and dried energy feedstock particles, and
● a depositing and extraction device for ground-up and dried energy feedstock particles from the gas stream extracted from the impact reactor.

2. Device according to claim 1, **characterised in that** deflector wheel sifters are provided as the extraction device for ground-up and dried energy feedstock particles.

3. Device according to claim 1, **characterised in that** lateral sieves are provided as the extraction device for ground-up and dried energy feedstock particles.

4. Device according to claim 1, **characterised in that** bores distributed around the circumference are provided as the feed device for hot drying gas in the base region of the impact reactor.

5. Device according to claim 4, **characterised in that** the bores are configured so as to be inclined in the radial direction.

6. Device according to claim 5, **characterised in that** the bores are aligned tangentially to the direction of rotation of the impact elements.

7. Device according to claim 1, **characterised in that** slot-shaped openings distributed around the circumference in the base region of the impact reactor are provided as the feed device for hot drying gas.

8. Device according to claim 7, **characterised in that** the slots have a radial inclination.

9. Device according to one of claims 7 or 8, **characterised in that** the slots are formed by an overlapping assembly of base plates.

10. Device according to one of claims 1 to 9, **characterised by** a circuit arrangement having a gas circuit, additionally comprising
● at least one additional firing means,
● at least one pressure increasing device in the circulating gas stream,
● at least one means for adding diluting gas to the circulating gas stream,
● at least one device for introducing the waste heat obtained from the flue gas of the additional firing means into the circulating gas stream.

11. Method for producing a fine-grained fuel from solid, paste-like or aqueous energy feedstock by drying and impact crushing using an impact reactor having a rotor and impact elements according to claim 1, wherein
● the energy feedstock is fed into the impact reactor in the top region of the impact reactor,
● hot drying gas is fed in both in the base region of the impact reactor and also through a labyrinth seal in the region of the rotor shaft of the impact reactor,
● the energy feedstock is ground up and dried in the impact reactor, and
● ground up and dried energy feedstock particles are delivered, in a gas stream containing them, from the impact reactor into a particle separator.

12. Method according to claim 11, **characterised in that** at least some of the drying gas is fed into the reactor together with the energy feedstock by means of the feed device therefor.

13. Method according to claim 12, **characterised in that** the feed device for feeding the energy feedstock into the reactor is heated indirectly.

14. Method according to one of claims 11 to 13, **characterised in that** a circulating mode of operation is provided, wherein
● at least one additional firing means is used, the energy of the flue gas obtained being used directly or indirectly for heating up the circulating gas stream,
● a diluting gas, which may be an inert gas such as nitrogen or carbon dioxide, or a gas with a reduced oxygen content, or air, or a mixture of the above-mentioned gases, is supplied to the circulating gas stream.
● the pressure loss in the circulating gas stream is compensated, and
● the heated circulating stream is recycled into the impact reactor.

## Revendications

1. Dispositif de production d'un combustible à grains fins, notamment à partir de matériaux bruts énergétiques solides, pâteux ou aqueux, par séchage et fragmentation, comportant
- un broyeur à impacts avec un rotor et avec des éléments d'impact,
- une garniture à labyrinthe dans la zone de l'arbre de rotor du broyeur à impacts,
- un dispositif d'alimentation pour du gaz de séchage chaud à travers la garniture à labyrinthe dans le broyeur à impacts,
- au moins un autre dispositif d'alimentation pour du gaz de séchage chaud dans la zone de fond du broyeur à impacts,
- un dispositif d'alimentation pour des matériaux bruts énergétiques solides ou pâteux dans la zone de tête du broyeur à impacts,
- au moins un dispositif d'évacuation pour un flux gazeux contenant des particules de matériaux bruts énergétiques fragmentées et séchées, et
- un dispositif de séparation et d'évacuation pour des particules de matériaux bruts énergétiques, fragmentées et séchées, hors du flux gazeux évacué hors du broyeur à impacts.

2. Dispositif selon la revendication 1, **caractérisé en ce que** des tamis à roue à éjection sont prévus comme dispositif d'évacuation pour les particules de matériaux bruts énergétiques qui ont été fragmentées et séchées.

3. Dispositif selon la revendication 1, **caractérisé en ce que** des cribles latéraux sont prévus comme dispositif d'évacuation pour les particules de matériaux bruts énergétiques qui ont été fragmentées et séchées.

4. Dispositif selon la revendication 1, **caractérisé en ce que** des trous répartis sur toute la circonférence sont prévus comme dispositif d'alimentation pour du gaz de séchage chaud dans la zone de fond du broyeur à impacts.

5. Dispositif selon la revendication 4, **caractérisé en ce que** les trous sont réalisés inclinés en direction radiale.

6. Dispositif selon la revendication 5, **caractérisé en ce que** les trous sont orientés de manière tangentielle par rapport à la direction de circulation des éléments d'impact.

7. Dispositif selon la revendication 1, **caractérisé en ce qu'**il est prévu comme dispositif d'alimentation pour du gaz de séchage chaud dans la zone de fond du broyeur à impacts des ouvertures en forme de fentes réparties sur toute la circonférence.

8. Dispositif selon la revendication 7, **caractérisé en ce que** les fentes présentent une inclinaison radiale.

9. Dispositif selon l'une des revendications 7 ou 8, **caractérisé en ce que** les fentes sont formées par un montage de plaques de fond qui se chevauchent.

10. Dispositif selon l'une des revendications 1 à 9, **caractérisé par** un système de circulation avec un circuit de gaz, comportant en plus
- au moins un chauffage supplémentaire,
- au moins un dispositif d'augmentation de pression dans le flux de gaz circulant,
- au moins un dispositif d'ajout de gaz de gaz de dilution dans le flux de gaz circulant,
- au moins un dispositif pour l'introduction de chaleurs dissipées provenant du gaz de fumée du chauffage supplémentaire dans le flux de gaz circulant.

11. Procédé de production d'un combustible à grains fins, notamment à partir de matériaux bruts énergétiques solides, pâteux ou aqueux, par séchage et fragmentation par impacts en utilisant un broyeur à impacts avec un rotor et des éléments d'impact selon la revendication 1,
- les matériaux bruts énergétiques étant conduits au broyeur à impacts dans la zone de tête du broyeur à impacts,
- du gaz de séchage chaud étant conduit aussi bien dans la zone de fond du broyeur à impacts que, par l'intermédiaire d'une garniture à labyrinthe, dans la zone de l'arbre de rotor du broyeur à impacts,
- les matériaux bruts énergétiques étant fragmentés et séchés dans le broyeur à impacts, et
- des particules de matériaux bruts énergétiques, fragmentées et séchées, étant conduites dans un flux de gaz les contenant hors du broyeur à impacts jusque dans un séparateur de particules.

12. Procédé selon la revendication 11, **caractérisé en ce qu'**au moins une partie du gaz de séchage est conduite dans le broyeur conjointement avec les matériaux bruts énergétiques par le dispositif d'alimentation de ceux-ci.

13. Procédé selon la revendication 12, **caractérisé en ce que** le dispositif d'alimentation pour les matériaux bruts énergétiques est chauffé indirectement dans le broyeur.

14. Procédé selon l'une des revendications 11 à 13, **caractérisé en ce qu'**il est prévu un fonctionnement avec circulation,
- au moins un chauffage supplémentaire étant prévu, l'énergie du gaz de fumée obtenu étant utilisée directement ou indirectement pour le chauffage du flux de gaz circulant,
- un gaz de dilution étant ajouté au flux de gaz circulant, lequel gaz de dilution peut être un gaz inerte tel que de l'azote ou du dioxyde de carbone ou un gaz avec une teneur en oxygène réduite ou l'air ou un mélange desdits gaz,
- la diminution de pression dans le flux de gaz circulant étant compensée, et
- le flux de gaz circulant chauffé étant reconduit dans le broyeur à impacts.
